# EUROPÄISCHE PATENTSCHRIFT

(11) **EP 2 574 569 B1**
(45) Veröffentlichungstag und Bekanntmachung des Hinweises auf die Patenterteilung: **06.04.2016**
(21) Anmeldenummer: 12186500.0
(22) Anmeldetag: 28.09.2012
(51) Int. Cl.: B65D 75/32, B65D 85/60

(54) **PRALINENVERPACKUNG**
PRALINE PACKAGING
EMBALLAGE POUR PRALINES

(30) Priorität: 30.09.2011 DE 202011051492 U
(43) Veröffentlichungstag der Anmeldung: 03.04.2013
(73) Patentinhaber: Wiebold Confiserie GmbH & Co. KG, 25337 Elmshorn (DE)
(72) Erfinder: Wiebold, Walter R., 25337 Elmshorn (DE)
(74) Vertreter: RGTH

(56) Entgegenhaltungen:
- FR-A- 985 972
- FR-A1- 2 838 725
- US-A- 3 107 204
- US-A- 3 305 086

## Beschreibung

Die Erfindung betrifft eine Pralinenverpackung nach Anspruch 1.

Pralinenverpackungen haben einerseits die Aufgabe, die Pralinen vor mechanischen Beschädigungen zu schützen und andererseits die Pralinen möglichst lange frisch bzw. hygienisch sauber zu halten.

Bei üblichen Pralinenverpackungen wird entweder jede Praline einzeln mit einer Verpackungsfolie verpackt, oder die Pralinen sind in einer tablettartigen Schale in entsprechend der Pralinenform ausgeführten Vertiefungen eingebettet, die ihrerseits in Verpackungsfolie verpackt ist uns so mechanisch die Pralinen schützt. Die Schale ist sodann in einer Kartonschachtel angeordnet, die aus einem Schachtelboden und einem Deckel besteht. Zusätzlich werden die Pralinen mit einem flachen Kartonteil abgedeckt.

### Stand der Technik

Aus der DE 195 22 367 A1 ist bei einer Pralinenverpackung bekannt, sogenannte Cups als Einzelverpackungen zu verwenden. Die Cups werden auf einer Trägerplatte eingesetzt.

Die DE 603 08 788 T2 zeigt und beschreibt eine Schokoladenverpackung, die eine Kartonage mit seitlichen Rändern aufweist, die durch Winkelschnitte getrennt und faltbar sind, so dass sie Rändern einer transparenten Abdeckung aufweisen.

Die FR 2 838 725 A1 offenbart eine Pralinenverpackung umfassend eine obere Gehäusehälfte mit einem Zentralbereich, welcher Erhebungen aufweist, sowie eine untere Gehäusehälfte umfassend Vertiefungen. Im geschlossenen Zustand ist die obere Gehäusehälfte durch den Kontakt des freien Randes der oberen Gehäusehälfte mit dem senkrechten Abschnitt der unteren Gehäusehälfte an der unteren Gehäusehälfte angeordnet.

Die Verpackungskonstruktion der US 3,305,086 A umfasst mehrere Aufnahmefächer in einem unteren Gehäuseteil zur Aufnahme von Süßigkeiten. Jedes der Aufnahmefächer des unteren Gehäuseteils ist mit einer umlaufenden Nut versehen, in welche korrespondierende Erhebungen eines Gehäuseoberteils eingeklemmt werden.

Die FR 985 972 A offenbart ein Verpackungsmittel, welches Zellen zur Aufnahme von Produkten umfasst. Eine obere Gehäusehälfte und eine untere Gehäusehälfte sind durch eine Verbindung der zwischen den einzelnen Zellen angeordneten ebenen Bereiche aneinander gehalten. Für diese Verbindung wird ein Klebstoff eingesetzt.

In der US 3,107,204 A wird eine Struktur für mikrobiologische Testverfahren offenbart. Eine Abdeckung wird durch klemmenden Kontakt zwischen senkrechten Wänden eines unteren Tabletts auf diesem befestigt.

### Darstellung der Erfindung: Aufgabe, Lösung, Vorteile

Der Erfindung liegt die Aufgabe zugrunde, eine Pralinenverpackung zu schaffen, die die Pralinen mechanisch und hygienisch schützt sowie einfach und kostengünstig herstellbar ist.

Diese Aufgabe wird durch eine Pralinenverpackung nach Anspruch 1 gelöst.

Die erfindungsgemäße Verpackung bzw. Pralinenschachtel erlaubt quasi eine luftdichte Einzelverpackung der Pralinen mit wenig Aufwand. Das Pralinengehäuse bietet für jede Praline eine Einzel-Kapselung an, so dass die Pralinen auch ohne zusätzliche Verpackungsfolien verpackt werden können. Die Pralinen sind außerdem leicht aus der Verpackung zu entnehmen. Die Verpackung lässt sich auch bequem öffnen. Zudem ist eine sehr originelle und ansprechende Präsentation der Pralinen möglich.

Eine weitere sehr wichtige Maßnahme beinhaltet, dass jede Gehäuseschale am Rand mindestens einen Materialeinschnitt aufweist, so dass bei geschlossener Pralinenverpackung der Materialeinschnitt der unteren Gehäuseschale versetzt zum Materialeinschnitt der oberen Gehäuseschale angeordnet ist. Durch eine Daumen-Zeigefinger-Bewegung können beide Gehäuseschalen leicht voneinander getrennt werden.

Weitere vorteilhafte Ausgestaltungen der Erfindung sind in den Unteransprüchen gekennzeichnet.

In einer vorteilhaften Weiterbildung der erfindungsgemäßen Verpackung ist vorgesehen, dass diese für Pralinen in Kugelform ausgeführt ist. Die untere Gehäuseschale besteht aus einer ersten Gehäuseplatte mit halbkugelförmigen Vertiefungen. Die obere Gehäuseschale besteht aus einer zweiten Gehäuseplatte mit halbkugelförmigen Erhebungen. Eine Vertiefung bildet zusammen mit einer Erhebung eine kugelförmige Kapsel. Die Kugelform ist optimal, so dass die Pralinen gut geschützt sind.

Die flach aneinanderstoßenden Abschnitte der Gehäuseschalen sind vorzugsweise glatt, so dass ein Lufteintritt in die Kapsel verhindert wird. Auch haften die beiden Schalen durch elektrostatische Aufladung leicht aneinander.

Bei einer weiteren vorteilhaften Ausführung der Erfindung sind die Gehäuseplatten randseitig mit einem umlaufenden kraft- und/oder formschlüssigen Verbindungsrand versehen, der die beiden Gehäuseschalen geschlossen hält. Der Rand hat außer der Verbindungsfunktion auch damit eine Abdichtungsfunktion, so dass die Pralinen luftdicht verpackt sind. Vorzugsweise weisen die Gehäuseplatten randseitig eine umlaufende Nut-Stegverbindung auf, die aus den Materialien der Gehäuseschalen herausgeformt sind. Dadurch entfallen zusätzliche Dichtungsmittel.

Um eine möglichst kompakte Verpackung zu schaffen, ist es zweckmäßig, dass die Kapseln für die Pralinen in zueinander versetzten Reihen angeordnet sind.

Eine besonders bevorzugte Weiterbildung der Erfindung zeichnet sich dadurch aus, dass jede Gehäuseschale im Wesentlichen aus PET-Material besteht. Dieses Material ist gut recycelbar und luftdicht, so dass die Pralinen dort lange frisch bleiben. Für eine Pralinen-Lagerung im Kühlschrank ist es optimal. Eine kühle und trockene Lagerung ist möglich.

Eine kostengünstige Lösung, um eine schöne Pralinenpräsentation von außen zu erreichen, wird dadurch geschaffen, dass die untere Gehäuseschale aus einem nicht-transparenten, insbesondere einem silberfarbenen A-PET-Material besteht. Die obere Gehäuseschale besteht aus einem transparenten, insbesondere A-PET-Material.

Für eine gute Handhabung einerseits und einen sparsamen Materialverbrauch andererseits hat sich eine Gehäuseschalen-Dicke von 0,1 mm bis 0,3 mm, insbesondere etwa 0,2 mm, als vorteilhaft herausgestellt.

Für Trüffelpralinen ist ein Pralinenkapsel-Durchmesser von 26 mm bis 30 mm, insbesondere 28 mm, vorteilhaft.

### Kurze Beschreibung der Zeichnungen

Ein Ausführungsbeispiel wird anhand der Zeichnungen näher erläutert, wobei weitere vorteilhafte Weiterbildungen der Erfindung und Vorteile derselben beschrieben sind.

Es zeigen:
Fig. 1 eine perspektivische Darstellung einer erfindungsgemäßen Pralinenverpackung,
Fig. 2 eine weitere perspektivische Darstellung der Pralinenverpackung von einem anderen Blickwinkel gesehen,
Fig. 3 eine Darstellung der Verpackung von oben gesehen,
Fig. 4 eine Darstellung einer unteren Gehäuseschale von unten gesehen,
Fig. 5 eine Darstellung der unteren Gehäuseschale (ohne obere Schale) von oben gesehen,
Fig. 6 eine Darstellung der unteren Gehäuseschale von der Seite gesehen, und
Fig. 7 ein Dimensionierungsbeispiel der unteren Gehäuseschale bzw. oberen Gehäuseschale.

In den Figuren sind gleiche Teile mit denselben Bezugszeichen versehen.

### Bevorzugte Ausführungsform der Erfindung

Fig. 1 zeigt eine Pralinenschachtel bzw. eine Verpackung 100 für Trüffelpralinen von der Seite. Die Pralinen haben eine Kugelform. Die Verpackung 100 besteht aus einer unteren Gehäuseschale 10 und einer oberen Gehäuseschale 11. Die untere Gehäuseschale 10 bzw. ein unteres Verpackungsteil ist in Fig. 4 von unten zu sehen. Diese hat eine erste Gehäuseplatte 12 mit Vertiefungen 13. In Fig. 5 ist zu erkennen, dass die Vertiefungen 13 als Kavitäten ausgeführt sind.

Die obere Gehäuseschale 11 bzw. ein oberes Verpackungsteil besteht aus einer zweiten Gehäuseplatte 14 mit Erhebungen 15, bzw. Kuppeln, wie Fig. 2 zeigt.

Wie Fig. 1 veranschaulicht, stoßen bei geschlossener Pralinenverpackung die erste Gehäuseplatte 12 und die zweite Gehäuseplatte 14 flach an. Jeweils eine Vertiefung 13 der unteren Gehäuseschale 10 korrespondiert mit einer Erhebung der oberen Gehäuseschale 11. D.h. eine Kavität ist einer Kuppel zugeordnet. Dadurch wird eine Kapsel 16 für jeweils eine (nicht gezeigte) Praline gebildet. Insgesamt sind 13 Kapseln für 13 Pralinen vorhanden. Zweckmäßig sind 5 bis 25 Kapseln.

Wie die Figuren zeigen, ist die Pralinenschachtel für Pralinen in Kugelform ausgeführt. Andere Pralinenformen oder aber auch andere Süßigkeiten wie Bonbons sind auch möglich. Andere Süßigkeiten können hier auch als Pralinen bezeichnet werden, so dass der Begriff Praline hier weit ausgelegt werden kann. Vorzugsweise sind halbkugelförmige Vertiefungen 13 und halbkugelförmige Erhebungen 15 vorhanden.

Wie die Figuren 2 und 3 veranschaulichen, sind die Gehäuseplatten 12, 14 randseitig mit einem umlaufenden kraft- und/oder formschlüssigen Verbindungsrand 17 versehen, der die beiden Gehäuseschalen 10, 11 geschlossen hält. Am Verbindungsrand 17 ist eine umlaufende Nut-Stegverbindung angeordnet, die aus den Materialien der Gehäuseschalen 10, 11 herausgeformt ist. Die geschlossene Verpackung ist dadurch luftdicht verschlossen.

Fig. 4 zeigt deutlich, dass die Kapseln 16 für die Pralinen in zueinander versetzten Reihen angeordnet sind. Es sind z.B. drei Reihen für drei Pralinen und dazwischen zwei Reihen für zwei Pralinen angeordnet.

Jede Gehäuseschale 10, 11 besteht aus PET-Material. Wie Fig. 1 zeigt, besteht die untere Gehäuseschale 10 aus einem nicht-transparenten, insbesondere einem silberfarbenen A-PET-Material. Die obere Gehäuseschale 11 dagegen besteht aus einem transparenten, insbesondere A-PET-Material.

Jede Gehäuseschale hat eine Dicke von etwa 0,2 mm. Der Rand ist aber dicker, und zwar durch die Nut bzw. den Steg. Fig. 6 zeigt die Randdicke RA, die 1,0 bis 3,0 mm, insbesondere etwa 2 mm, betragen kann. Die Abmessung einer Vertiefung D bzw. einer Erhebung beträgt 13 mm bis 15 mm, z.B. 14,5 mm.

Die Abmessungen L1 und L2 gemäß Fig. 7 können 140 mm bis 180 mm betragen. Vorzugsweise beträgt L1 = 161 mm und L2 = 164 mm, so dass die Verpackungsform quadratisch bzw. nahezu quadratisch ist. Die Ecken sind mit einem Radius R von 6 mm bis 10 mm, z.B. 8,5 mm, abgerundet. Jede Pralinenkapsel hat einen Durchmesser von 26 mm bis 30 mm, insbesondere von 28 mm.

Wie in Fig. 3 gut zu erkennen ist, ist jede Gehäuseschale 10, 11 am Rand mit mindestens einem Materialeinschnitt 18 bzw. 19 versehen. Vorzugsweise sind jeweils zwei Einschnitte einer Schale 10 oder 11 an gegenüberliegenden Seiten vorhanden. Bei geschlossener Pralinenverpackung ist der Materialeinschnitt 18 der unteren Gehäuseschale 10 versetzt zum Materialeinschnitt 19 der oberen Gehäuseschale 11 angeordnet.

Die Erfindung ist nicht auf dieses Beispiel beschränkt, so können beide Gehäuseschalen auch einstückig miteinander verbunden sein und beispielsweise über ein Filmscharnier klappbar sein. Beide Schalen können einheitlich transparent oder nicht-lichtdurchlässig sein.

## Patentansprüche

1. Pralinenverpackung (100) für Pralinen, insbesondere für Trüffelpralinen, mit einer unteren Gehäuseschale (10), die aus einer ersten Gehäuseplatte (12) mit Vertiefungen (13) besteht, und mit einer oberen Gehäuseschale (11), die aus einer zweiten Gehäuseplatte (14) mit Erhebungen (15) besteht, wobei bei geschlossener Pralinenverpackung die erste und die zweite Gehäuseplatte (12, 14) flach aneinanderstoßen derart, dass jeweils eine Vertiefung (13) der unteren Gehäuseschale (10) mit einer Erhebung (15) der oberen Gehäuseschale (11) korrespondiert und so eine Kapsel (16) für jeweils eine Praline bildet, **dadurch gekennzeichnet, dass** jede Gehäuseschale (10, 11) am Rand mindestens einen Materialeinschnitt (18, 19) aufweist, so dass bei geschlossener Pralinenverpackung der Materialeinschnitt (18) der unteren Gehäuseschale (10) versetzt zum Materialeinschnitt (19) der oberen Gehäuseschale (11) angeordnet ist, und dass die obere Gehäuseschale und die untere Gehäuseschale leicht durch eine Daumen-Zeigefinger-Bewegung voneinander getrennt werden können.

2. Pralinenverpackung nach Anspruch 1 **gekennzeichnet durch** eine Ausführung für Pralinen in Kugelform mit der unteren Gehäuseschale (10), die aus der ersten Gehäuseplatte (12) mit halbkugelförmigen Vertiefungen (13) besteht, und mit der oberen Gehäuseschale (11), die aus der zweiten Gehäuseplatte (14) mit halbkugelförmigen Erhebungen (15) besteht.

3. Pralinenverpackung nach Anspruch 1 oder 2, **dadurch gekennzeichnet, dass** die Gehäuseplatten (12, 14) randseitig eine umlaufende Nut-Stegverbindung aufweist, die aus den Materialien der Gehäuseschalen (10, 11) herausgeformt ist.

4. Pralinenverpackung nach einem der vorhergehenden Ansprüche, **dadurch gekennzeichnet, dass** die Kapseln (16) für die Pralinen in zueinander versetzten Reihen angeordnet sind.

5. Pralinenverpackung nach einem der vorhergehenden Ansprüche, **dadurch gekennzeichnet, dass** jede Gehäuseschale (10, 11) im Wesentlichen aus PET-Material besteht.

6. Pralinenverpackung nach einem der vorhergehenden Ansprüche, **dadurch gekennzeichnet, dass** die untere Gehäuseschale (10) aus einem nicht-transparenten, insbesondere einem silberfarbenen A-PET-Material besteht und dass die obere Gehäuseschale (11) aus einem transparenten, insbesondere A-PET-Material besteht.

7. Pralinenverpackung nach einem der vorhergehenden Ansprüche, **dadurch gekennzeichnet, dass** jede Gehäuseschale eine Dicke von 0,1 mm bis 0,3 mm, insbesondere etwa 0,2 mm, aufweist.

8. Pralinenverpackung nach einem der vorhergehenden Ansprüche, **dadurch gekennzeichnet, dass** jede Pralinenkapsel einen Durchmesser von 26 mm bis 30 mm, insbesondere 28 mm, aufweist.

## Claims

1. Chocolate package (100) for chocolates, in particular for chocolate truffles, with a lower case (10), which consists of a first case plate (12) with recesses (13), and with an upper case (11) which consists of a second case plate (14) with projections (15), whereby when said chocolate package is closed the first and second case plates (12, 14) collide flatly in such a way that each recess (13) of the lower case (10) corresponds with a projection (15) of the upper case (11) and thus forms a capsule (16) for one chocolate each, **characterized in that** each case (10, 11) has at least one material cut (18, 19) at the edge, so that when the chocolates packaging is closed, the material cut (18) of the lower case (10) is offset from the material cut (19) of the upper case (11), and that the upper case and the lower case can easily be separated from each other by a motion of thumb and index finger.

2. Chocolate package according to claim 1 **characterized by** a configuration for chocolates in spherical shape with the lower case (10) which consists of the first case plate (12) with semi-spherical recesses (13), and with the upper case (11) which consists of the second case plate (14) with semi-spherical projections (15).

3. Chocolate package according to claim 1 or 2, **characterized in that** the case plates (12, 14) have a circumferential matched back-to-back joint at the edge, which is molded out from the materials of the cases (10, 11).

4. Chocolate package according to one of the preceding claims, **characterized in that** the capsules (16) for the chocolates are arranged in rows offset from each other.

5. Chocolate package according to one of the preceding claims, **characterized in that** each case (10, 11) consists essentially of PET material.

6. Chocolate package according to one of the preceding claims, **characterized in that** the lower case (10) consists of a non-transparent, particularly a silver-colored A-PET material and that the upper case (11) consists of a transparent, in particular A-PET material.

7. Chocolate package according to one of the preceding claims, **characterized in that** each case has a thickness of 0.1 mm to 0.3 mm, in particular about 0.2 mm.

8. Chocolate package according to one of the preceding claims, **characterized in that** each chocolate capsule has a diameter of 26 mm to 30 mm, in particular 28 mm.

## Revendications

1. Emballage de praliné (100) pour des pralinés, notamment pour des truffes au chocolat, comprenant une coque de boîtier inférieure (10) qui se compose d'une première plaque de boîtier (12) munie de cavités (13), et comprenant une coque de boîtier supérieure (11) qui se compose d'une deuxième plaque de boîtier (14) munie de bossages (15), la première et la deuxième plaque de boîtier (12, 14) étant aboutées à plat lorsque l'emballage de praliné est fermé, de telle sorte qu'une cavité (13) de la coque de boîtier inférieure (10) correspond respectivement à un bossage (15) de la coque de boîtier supérieure (11) et forme ainsi une capsule (16) à chaque fois pour un praliné, **caractérisé en ce que** chaque coque de boîtier (10, 11) possède sur le bord au moins une entaille de matière (18, 19) de sorte que lorsque l'emballage de praliné est fermé, l'entaille de matière (18) de la coque de boîtier inférieure (10) est disposée de manière décalée par rapport à l'entaille de matière (19) de la coque de boîtier supérieure (11), et **en ce que** la coque de boîtier supérieure et la coque de boîtier inférieure peuvent facilement être séparées l'une de l'autre par un mouvement du pouce et de l'index.

2. Emballage de praliné selon la revendication 1, **caractérisé par** une exécution pour les pralinés en forme de boule, comprenant la coque de boîtier inférieure (10) qui se compose de la première plaque de boîtier (12) munie de cavités (13) demi-sphériques, et comprenant la coque de boîtier supérieure (11) qui se compose de la deuxième plaque de boîtier (14) munie de bossages (15) demi-sphériques.

3. Emballage de praliné selon la revendication 1 ou 2, **caractérisé en ce que** les plaques de boîtier (12, 14) possèdent au niveau du bord une liaison rainure/languette périphérique qui est façonnée dans les matériaux des coques de boîtier (10, 11).

4. Emballage de praliné selon l'une des revendications précédentes, **caractérisé en ce que** les capsules (16) pour les pralinés sont disposées dans des rangées mutuellement décalées.

5. Emballage de praliné selon l'une des revendications précédentes, **caractérisé en ce que** chaque coque de boîtier (10, 11) est constituée pour l'essentiel de matériau PET.

6. Emballage de praliné selon l'une des revendications précédentes, **caractérisé en ce que** la coque de boîtier inférieure (10) se compose d'un matériau non transparent, notamment d'un A-PET de couleur argentée, et **en ce que** la coque de boîtier supérieure (11) se compose d'un matériau transparent, notamment de l'A-PET.

7. Emballage de praliné selon l'une des revendications précédentes, **caractérisé en ce que** chaque coque de boîtier possède une épaisseur de 0,1 mm à 0,3 mm, notamment d'environ 0,2 mm.

8. Emballage de praliné selon l'une des revendications précédentes, **caractérisé en ce que** chaque capsule pour praliné possède un diamètre de 26 mm à 30 mm, notamment de 28 mm.
